# EUROPÄISCHE PATENTSCHRIFT

(11) **EP 3 464 691 B1**
(45) Veröffentlichungstag und Bekanntmachung des Hinweises auf die Patenterteilung: **03.05.2023**
(21) Anmeldenummer: 17723523.1
(22) Anmeldetag: 04.05.2017
(51) Int. Cl.: D01H 1/115

(54) **GARNBILDUNGSELEMENT FÜR EINE VORSPINNMASCHINE SOWIE DAMIT AUSGERÜSTETE VORSPINNMASCHINE**
YARN FORMING ELEMENT FOR A PRE-SPINNING MACHINE AND PRE-SPINNING MACHINE EQUIPPED THEREWITH
ÉLÉMENT DE FORMATION DE FIL POUR UNE MACHINE DE PRÉ-FILAGE ET MACHINE DE PRÉ-FILAGE ÉQUIPÉE DE CET ÉLÉMENT

(30) Priorität: 26.05.2016 CH 6752016
(43) Veröffentlichungstag der Anmeldung: 10.04.2019
(73) Patentinhaber: Maschinenfabrik Rieter AG, 8406 Winterthur (CH)
(72) Erfinder: HASKA, Petr, 560 02 Ceska Trebova (CZ); GRIESSHAMMER, Christian, 8404 Winterthur (CH)
(86) Internationale Anmeldenummer: PCT/IB2017/052586
(87) Internationale Veröffentlichungsnummer: WO 2017/203376

(56) Entgegenhaltungen:
- EP-A1- 0 368 108
- EP-A1- 2 767 624
- CH-A5- 615 467
- DE-A1- 10 255 035
- DE-A1-102012 108 613
- JP-U- H0 469 471

## Beschreibung

Die vorliegende Erfindung betrifft ein Garnbildungselement für eine Vorspinnmaschine, mit der aus einem Faserverband mit Hilfe von Druckluft Vorgarn herstellbar ist, wobei das Garnbildungselement eine Einlassmündung für die Fasern des Faserverbands umfasst, und wobei das Garnbildungselement einen Auslass für den Austritt des beim Betrieb der Vorspinnmaschine aus dem Faserverband im Bereich der Einlassmündung des Garnbildungselements hergestellten Vorgarns und einen die Einlassöffnung und den Auslass verbindenden Abzugskanal aufweist.

Darüber hinaus wird eine Vorspinnmaschine zur Herstellung eines Vorgarns aus einem Faserverband mit wenigstens einer Spinnstelle vorgeschlagen, wobei die Spinnstelle eine Wirbelkammer mit einer Einlauföffnung für den Faserverband und ein sich zumindest teilweise in die Wirbelkammer erstreckendes Garnbildungselement aufweist, und wobei die Spinnstelle in die Wirbelkammer gerichtete Luftdüsen umfasst, über die Luft in einer vorgegebenen Drehrichtung in die Wirbelkammer einbringbar ist, um dem über die Einlauföffnung zugeführten Faserverband im Bereich einer Einlassmündung des Garnbildungselements eine Drehung in der genannten Drehrichtung zu erteilen.

Vorspinnmaschinen mit entsprechenden Spinnstellen sind im Stand der Technik bekannt und dienen der Herstellung eines Vorgarns aus einem länglichen Faserverband. Die äußeren Fasern des Faserverbands werden hierbei mit Hilfe einer durch die Luftdüsen innerhalb der Wirbelkammer erzeugten Wirbelluftströmung im Bereich der Einlassmündung des Garnbildungselements um die innenliegenden Kernfasern gewunden und bilden hierdurch die für die gewünschte Festigkeit des Garns ausschlaggebenden Umwindefasern. Hierdurch entsteht ein Vorgarn mit einer echten Drehung, welches schließlich über einen Abzugskanal aus der Wirbelkammer abgeführt und z. B. auf eine Hülse aufgewickelt werden kann.

Aus der EP2767624A1 ist eine Spinnstelle einer Luftdüsenspinnmaschine zum Verspinnen eines Faserverbandes zur Herstellung eines Garns bekannt. Die Spinnstelle weist ein Lieferwalzenpaar und eine Spinndüse auf, wobei die Spinndüse ein Garnbildungselement und ein Faserführungselement aufweist. Das Faserführungselement hat ein dem Lieferwalzenpaar zugewandten Anfang und ein dem Lieferwalzenpaar abgewandten Ende. Der Faserverband wird mit dem Lieferwalzenpaar der Spinndüse zugeführt und durch das Faserführungselement in die Spinndüse eingeführt und anschliessend wird durch das Garnbildungselement aus dem Faserverband ein Garn gebildet.

Aus der DE102012108613A1 ist eine Spinnstelle einer Vorspinnmaschine zur Herstellung eines Vorgarns aus einem Faserverband bekannt. Die Spinnstelle weist eine Wirbelkammer mit einer Einlauföffnung für den Faserverband und ein sich zumindest teilweise in die Wirbelkammer erstreckendes Garnbildungselement auf.

Generell ist im Sinne der Erfindung unter dem Begriff Vorgarn (andere Bezeichnung:
Lunte) ein Faserverband zu verstehen, bei dem zumindest ein Teil der Fasern um einen innenliegenden Kern gewunden sind. Diese Art Garn zeichnet sich dadurch aus, dass sie trotz einer gewissen Festigkeit, die ausreicht, um das Garn zu einer nachfolgenden Textilmaschine zu transportieren, noch immer verzugsfähig ist. Das Vorgarn kann also mit Hilfe einer Verzugseinrichtung, z. B. dem Streckwerk, einer das Vorgarn verarbeitenden Textilmaschine, beispielsweise einer Ringspinnmaschine, verzogen werden, bevor es endgültig zu einem herkömmlichen Garn versponnen wird.

Im Bereich des Einlasses der Spinndüse der Spinnstelle, in der die Vorgarnherstellung erfolgt, ist in der Regel ein Faserführungselement angeordnet, über welches der Faserverband in die Spinndüse und schließlich in den Bereich des Garnbildungselements geführt wird, wobei als Garnbildungselemente in der Regel längliche Gebilde mit einem innenliegenden Abzugskanal Verwendung finden.

Im Bereich der die Einlassmündung umgebenden Stirnseite des Garnbildungselements wird Druckluft über die Luftdüsen in die Wirbelkammer eingebracht, so dass sich letztendlich durch die entsprechende Ausrichtung der Luftdüsen die genannte rotierende Wirbelluftströmung ergibt. Dies führt dazu, dass aus dem das Faserführungselement verlassenden Faserverband einzelne außenliegende Fasern abgetrennt bzw. ein Stück weit aus dem Faserverband herausgezogen und über die Stirnseite des Garnbildungselements umgeschlagen werden. Im weiteren Verlauf rotieren diese Fasern auf der Oberfläche des Garnbildungselements. In der Folge werden durch die Vorwärtsbewegung der innenliegenden Kernfasern des Faserverbandes die rotierenden Fasern um die Kernfasern gewunden und dadurch das Vorgarn gebildet.

Für die Qualität des Vorgarns spielt nun neben der Geometrie der Wirbelkammer und der Stärke und Ausrichtung der einzelnen, durch die Luftdüsen gebildeten, Luftströmungen, auch die Geometrie des Garnbildungselements eine entscheidende Rolle.

Aufgabe der vorliegenden Erfindung ist es daher, ein Garnbildungselement und eine damit ausgerüstete Vorgarnmaschine vorzuschlagen, die die Herstellung eines Vorgarns mit besonders hoher Qualität ermöglicht.

Die Aufgabe wird gelöst durch ein Garnbildungselement sowie eine Vorspinnmaschine mit den Merkmalen des unabhängigen Patentanspruchs.

Erfindungsgemäß zeichnet sich das Garnbildungselement nun dadurch aus, dass es eine die Einlassmündung umgebende Stirnseite umfasst, die zumindest abschnittsweise die Form eines Kegelstumpfs aufweist, wobei die Deckfläche des Kegelstumpfs zwischen der Grundfläche des Kegelstumpfs und dem Auslass des Garnbildungselements angeordnet ist. Wie üblich, wird auch im Rahmen der vorliegenden Erfindung unter der Deckfläche des Kegelstumpfs diejenige ebene und kreisrunde Fläche des Kegelstumpfs mit dem kleineren Radius und unter der Grundfläche diejenige ebene und kreisrunde Fläche des Kegelstumpfs mit dem größeren Radius verstanden. Dargestellt ist ein entsprechender Kegelstumpf in Figur 3a.

Das Garnbildungselement besitzt also eine Stirnseite, die zumindest bereichsweise konus- bzw. trichterförmig ausgebildet ist, wobei sich der Trichter bzw. Konus bzw. der oben genannte Kegelstumpf in Richtung des Auslasses des Garnbildungselements verjüngt. Hergestellt wird eine derartige Form beispielsweise durch Senkbohren.

Durch die genannte Form des die Einlassmündung umgebenden Bereichs erhält man eine Stirnseite, die in einer Draufsicht den Abzugskanal ringförmig umgibt und die aufgrund der Trichterwirkung ein sanftes Einlaufen des Vorgarns in den Abzugskanal sicherstellt. Es hat sich gezeigt, dass die Bildung der oben genannten Umwindefasern hierdurch verbessert wird und die Qualität des Vorgarns, insbesondere dessen Gleichmäßigkeit, zunimmt.

Um nun zu verhindern, dass Dickstellen des Vorgarns (die z. B. durch Verunreinigungen des Faserverbands oder durch Bauchbinden des Vorgarns entstehen können) zu weit in den Abzugskanal gezogen werden, wird erfindungsgemäß vorgeschlagen, dass der Winkel zwischen einer Mantellinie des Kegelstumpfs und dessen Kegelachse einen Betrag aufweist, der kleiner als 90° und größer als 70° ist. Die Kegelachse ist hierbei die Rotationsachse des Kegelstumpfs. Bei der Mantellinie handelt es sich um eine Linie, die auf der Mantelfläche des Kegelstumpfs liegt und in einer Ebene mit der Kegelachse verläuft. Auch in diesem Zusammenhang wird auf Figur 3a verwiesen, die einen entsprechenden Kegelstumpf zeigt.

Mit anderen Worten sollte die Stirnseite also die Form eines relativ flachen Kegelstumpfs aufweisen, dessen Höhe lediglich zwischen 2 % und 20 % des Durchmessers der Grundfläche betragen sollte. Gelangt nun eine Dickstelle des Vorgarns in den Bereich der Stirnseite, die dicker ist als der Innendurchmesser des Abzugskanals, so bleibt die Dickstelle im Bereich der Stirnseite des Garnbildungselements bzw. des kegelstumpfförmigen Abschnitts hängen und kann somit leicht entfernt werden.

Im Übrigen sollte der kegelstumpfförmige Bereich der Stirnseite direkt in den Abzugskanal übergehen, so dass der Durchmesser bzw. die Querschnittsform des Abzugskanals in diesem Bereich dem Durchmesser bzw. der Form der Deckfläche des Kegelstumpfs entspricht.

Darüber hinaus bringt es Vorteile mit sich, wenn der Abzugskanal eine Längsachse aufweist und die Längsachse und die genannte Kegelachse parallel oder kolinear zueinander verlaufen. Der Abzugskanal ist vorzugsweise rotationssymmetrisch, wobei die Längsachse in diesem Fall der Rotationsachse des Abzugskanals entsprechen würde. Durch die genannte gegenseitige Anordnung von Längsachse und Kegelachse wird sichergestellt, dass eine auf der Stirnseite des Garnbildungselements aufliegende Ebene senkrecht zur Längsachse des Abzugskanals, entlang derer sich das Vorgarn in Richtung des Auslasses des Garnbildungselements bewegt, verläuft.

Besondere Vorteile bringt es mit sich, wenn der Abzugskanal in einem sich an die Einlassmündung bzw. den Kegelstumpf anschließenden Bereich einen Innendurchmesser aufweist, dessen Betrag 4 mm bis 12 mm, vorzugsweise 6 mm bis 8 mm, beträgt. Bei Einhaltung der genannten Durchmessergrenzen entsteht eine besonders vorteilhafte Luftströmung im Bereich der Einlassmündung des Garnbildungselements, die bewirkt, dass lediglich ein Teil der äußeren Faserenden erfasst und mit der gewünschten Festigkeit um den eigentlichen Faserkern geschlungen werden. Liegt der Durchmesser hingegen unterhalb von 4 mm, so gelangt man allmählich in den Bereich, der vom herkömmlichen Luftspinnen bekannt ist und der in einem relativ festen Garn resultiert, das als Vorgarn nur bedingt geeignet ist. Wählt man hingegen einen Durchmesser von über 12 mm, so muss der Luftdruck der über die Luftdüsen zugeführten Luft signifikant erhöht werden, um die nötige Wirbelströmung innerhalb der Wirbelkammer sicherzustellen, da ein Teil der einströmenden Luft die Wirbelkammer über die Einlassmündung des Garnbildungselements verlässt, ohne zur Wirbelbildung beizutragen.

Erst durch die signifikante Abweichung des Durchmessers von den vom herkömmlichen Luftspinnen bekannten Werten, die zwischen 0,5 und maximal 2,0 mm liegen, lässt sich jedoch ein besonders vorteilhaftes Vorgarn herstellen, das sich dadurch auszeichnet, dass ein Teil der Fasern als Umwindefasern um die mittig angeordneten Kernfasern geschlungen werden (und das Vorgarn damit mit einer Schutzdrehung versehen), wobei der Anteil und die Festigkeit der Umwindefasern nur so hoch ist, dass im Verlauf des anschließenden Spinnprozesses an einer nachfolgenden Spinnmaschine auch weiterhin der gewünschte Verzug des Vorgarns möglich ist.

Ebenso ist es vorteilhaft, wenn das Garnbildungselement im Bereich der Einlassmündung eine zylindrische Wandung mit einer zylindrischen Außenfläche und einer zylindrischen, den Abzugskanal begrenzenden, Innenfläche aufweist, wobei die Innenfläche und die Außenfläche konzentrisch verlaufen. Das Garnbildungselement besitzt also in dem sich an die Stirnseite anschließenden Bereich zumindest einen zylindrischen Abschnitt mit konstanter Wanddicke.

Ebenso ist es von Vorteil, wenn die gesamte, die Außenfläche und die Innenfläche verbindende, Stirnseite des Garnbildungselements die Form eines Kegelstumpfs aufweist. Der die Einlassmündung aufweisende Abschnitt des Garnbildungselements besitzt somit vorzugsweise drei Flächenabschnitte, nämlich einen durch die Außenfläche des Garnbildungselements gebildeten Flächenabschnitt, einen durch die sich an die Einlassmündung anschließende (und den Abzugskanal zumindest teilweise begrenzenden) Innenfläche gebildeten Flächenabschnitt und einen durch die Stirnseite gebildeten Flächenabschnitt, der die Form eines Kegelstumpfs aufweist.

Ebenso kann es Vorteile mit sich bringen, wenn der Übergangsbereich zwischen der Stirnseite und dem Abzugskanal und/oder der Übergang zwischen der Stirnseite und einer Außenfläche des Garnbildungselements nicht scharfkantig, sondern abgerundet ist. Der Radius der abgerundeten Abschnitte, die in einer Draufsicht auf die Stirnseite des Garnbildungselements eine Ringform aufweisen sollten, sollte zwischen 0,1 mm und 2,0 mm liegen. Hierdurch werden die Fasern des Faserverbands geringeren mechanischen Belastungen ausgesetzt als bei entsprechend scharfkantigen Übergängen.

Ebenso ist es vorteilhaft, wenn das Garnbildungselement im Bereich der Stirnseite eine Fase aufweist, welche ebenfalls die Form eines Kegelstumpfs aufweist. Die Fase sollte hierbei vorzugsweise in die Außenfläche des Garnbildungselements übergehen und durch einen kegelstumpfförmigen Bereich der Stirnseite des Garnbildungselements vom Abzugskanal beabstandet sein. Insbesondere ist es von Vorteil, wenn die Grundfläche des die Fase bildenden Kegelstumpfs zwischen der Deckfläche dieses Kegelstumpfs und dem Auslass des Garnbildungselements angeordnet ist. Die Fase sollte also einen Kegelstumpf bilden, der bezüglich des in Anspruch 1 beschriebenen Kegelstumpfs auf dem Kopf gestellt ist. Insbesondere ist es von Vorteil, wenn die Grundfläche des sich an den Abzugskanal anschließenden Kegelstumpfs der Deckfläche des durch die Fase gebildeten Kegelstumpfs entspricht. Beide Kegelstümpfe gehen also vorteilhafterweise direkt ineinander über.

Vorteilhaft ist es, wenn die Fase mit einer Längsachse des Abzugskanals einen Winkel β einschließt, dessen Betrag zwischen 20° und 70°, vorzugsweise zwischen 30° und 60°, liegt. Ferner sollte die Fase in einem Längsschnitt des Garnbildungselements mit dem weiteren, in Anspruch 1 genannten, kegelstumpfförmigen Bereich einen Winkel einschließen, der zwischen 70° und 90 liegt. Ist die Fase zwischen dem Abzugskanal und dem weiteren, einen Kegelstumpf bildenden, Bereich der Stirnseite des Garnbildungselements angeordnet, so sollte der genannte Winkel größer als 140° und kleiner als 180° sein.

Besondere Vorteile bringt es mit sich, wenn die Stirnseite neben einem ersten kegelstumpfförmigen Bereich zumindest einen zweiten kegelstumpfförmigen Bereich aufweist, wobei der zweite kegelstumpfförmige Bereich den ersten kegelstumpfförmigen Bereich in einer Draufsicht auf die Stirnseite des Garnbildungselements umgibt. Beispielsweise kann eine derartige Ausführungsform dadurch realisiert werden, dass das zylindrische Ende des Garnbildungselements, das auch die Einlassöffnung umfasst, zunächst mit einem Senkbohrer derart bearbeitet wird, dass der in Anspruch 1 genannte Bereich entsteht, der die Form eines Kegelstumpfs aufweist und dass anschließend der Übergangsbereich zwischen der Stirnseite des Garnbildungselements und der Außenfläche des Garnbildungselements mit einer ringförmigen Fase versehen wird.

Besonders vorteilhaft ist es, wenn sich der zweite kegelstumpfförmige Bereich direkt an den ersten kegelstumpfförmigen Bereich anschließt, wobei beide kegelstumpfförmigen Bereiche vorzugsweise konzentrisch zueinander verlaufen. Denkbar ist in diesem Zusammenhang, dass die Grundfläche des ersten kegelstumpfförmigen Bereichs die Deckfläche des zweiten kegelstumpfförmigen Bereichs bildet. Ferner ist es von Vorteil, wenn der Durchmesser der Deckfläche des ersten kegelstumpfförmigen Bereichs kleiner ist als die Deckfläche des zweiten kegelstumpfförmigen Bereichs.

Vorteilhaft ist es zudem, wenn der kleinste Winkel zwischen einer Mantellinie des ersten kegelstumpfförmigen Bereichs und einer Längsachse des Abzugskanals einen anderen, vorzugsweise einen kleineren, Betrag (z. B. 50° bis 80°) aufweist, als der kleinste Winkel zwischen einer Mantellinie des zweiten kegelstumpfförmigen Bereichs und der genannten Längsachse des Abzugskanals (der größer als 70° und kleiner als 90° sein sollte).

In jedem Fall zeichnet sich das erfindungsgemäße Garnbildungselement dadurch aus, dass zumindest ein Teil, z. B. ein ringförmiger Bereich einer Stirnseite des Garnbildungselements, vorzugsweise dessen gesamte Stirnseite, in einem Längsschnitt des Garnbildungselements nach innen in Richtung des Abzugskanals geneigt ist.

Schließlich betrifft die vorliegende Erfindung eine Vorspinnmaschine zur Herstellung eines Vorgarns aus einem Faserverband mit wenigstens einer Spinnstelle, wobei die Spinnstelle eine Wirbelkammer mit einer Einlauföffnung für den Faserverband und ein sich zumindest teilweise in die Wirbelkammer erstreckendes Garnbildungselement aufweist. Die Spinnstelle umfasst darüber hinaus in die Wirbelkammer gerichtete Luftdüsen, über die Luft in einer vorgegebenen Drehrichtung in die Wirbelkammer einbringbar ist, um dem über die Einlauföffnung zugeführten Faserverband im Bereich einer Einlassmündung des Garnbildungselements eine Drehung in der genannten Drehrichtung zu erteilen. Hierdurch ist aus dem Faserverband ein Vorgarn mit den bereits beschriebenen Eigenschaften herstellbar. Um das Vorgarn schließlich auf eine Hülse aufwinden zu können, besitzt das Garnbildungselement einen Auslass für den Austritt des Vorgarns und einen die Einlassöffnung und den Auslass verbindenden Abzugskanal, den das Vorgarn vor dem Austritt über den Auslass passiert.

Erfindungsgemäß ist nun vorgesehen, dass das Garnbildungselement gemäß bisheriger bzw. nachfolgender Beschreibung ausgebildet ist, wobei die einzelnen Merkmale in beliebiger Kombination verwirklicht sein können, sofern sich hieraus keine Widersprüche ergeben.

Weitere Vorteile der Erfindung sind in den nachfolgenden Ausführungsbeispielen beschrieben. Es zeigen, jeweils schematisch:
- **Figur 1**: eine Vorspinnmaschine in der Seitenansicht,
- **Figur 2**: einen Ausschnitt einer bekannten Spinndüse einer Vorspinnmaschine,
- **Figur 3a**: einen Kegelstumpf,
- **Figur 3b**: einen Ausschnitt eines erfindungsgemäßen Garnbildungselements im Längsschnitt,
- **Figuren 4a bis 7b**: einen Ausschnitt weiterer Ausführungsformen erfindungsgemäßer Garnbildungselemente im Längsschnitt, und
- **Figur 8**: einen Ausschnitt einer weiteren Spinndüse einer Vorspinnmaschine.

Figur 1 zeigt eine schematische Ansicht eines Ausschnitts einer Vorspinnmaschine. Die Vorspinnmaschine kann bei Bedarf ein Streckwerk mit mehreren, jeweils um eine Drehachse 23 drehbare, Streckwerkswalzen 21 umfassen (nur zwei der sechs Streckwerkswalzen 21 sind mit einem Bezugszeichen versehen), wobei das Streckwerk während des Spinnbetriebs mit einem Faserverband 1, beispielsweise in Form eines doublierten Streckenbands, beliefert wird.

Ferner umfasst die gezeigte Vorspinnmaschine eine oder mehrere benachbart zueinander angeordneten Spinndüsen 22 mit jeweils einer innenliegenden Wirbelkammer 15 (siehe Figur 2), in welcher der Faserverband 1 bzw. mindestens ein Teil der Fasern des Faserverbands 1 mit einer Drehung versehen wird (die genaue Wirkungsweise der Spinndüse 22 wird im Folgenden noch näher beschrieben).

Darüber hinaus kann die Vorspinnmaschine eine Abzugseinrichtung 24 mit mehreren zusammenwirkenden Abzugswalzen 31 sowie eine den Abzugswalzen 31 nachgeschaltete Spulvorrichtung 25 umfassen, mit deren Hilfe das die Spinndüse 22 über einen Auslass 4 (der gleichzeitig den Auslass 4 des beispielsweise in Figur 2 näher gezeigten Abzugskanals 5 bildet) verlassende Vorgarn 2 auf eine Hülse 32 aufgespult werden kann, um eine Spule zu bilden, wobei hierbei ein Changierelement 20 zum Einsatz kommen kann. Die erfindungsgemäße Vorspinnmaschine muss nicht zwangsweise ein Streckwerk aufweisen, wie dies in Figur 1 dargestellt ist. Auch sind die Abzugswalzen 31 nicht zwingend notwendig.

In jedem Fall arbeitet die erfindungsgemäße Vorspinnmaschine nach einem Luftspinnverfahren. Zur Bildung des Vorgarns 2 wird der Faserverband 1 über eine Einlauföffnung 16, in der vorzugsweise ein so genanntes Faserführungselement angeordnet ist, in die Wirbelkammer 15 der Spinndüse 22 geführt (siehe auch Figur 2). Dort erhält es eine Drehung, d. h. mindestens ein Teil der freien Faserenden des Faserverbands 1 wird von einer Luftströmung, die durch entsprechend in einer die Wirbelkammer 15 umgebenden Wirbelkammerwandung 26 angeordnete Luftdüsen 18 erzeugt wird, erfasst. Ein Teil der Fasern wird hierbei aus dem Faserverband 1 zumindest ein Stück weit herausgezogen und um die Spitze eines in die Wirbelkammer 15 ragenden Garnbildungselements 17 gewunden. Dadurch, dass der Faserverband 1 durch eine im Bereich der in Richtung der Einlauföffnung 16 weisenden Stirnseite 6 des Garnbildungselements 17 angeordnete Einlassmündung 3 des Garnbildungselements 17 über einen innerhalb des Garnbildungselements 17 angeordneten Abzugskanal 5 aus der Wirbelkammer 15 abgezogen wird, werden schließlich auch die freien Faserenden in Richtung der Einlassmündung 3 gezogen und schlingen sich dabei als sogenannte Umwindefasern um die zentral verlaufenden Kernfasern - resultierend in einem die gewünschte Drehung aufweisenden Vorgarn 2. Der Abzugskanal 5 sollte im Übrigen einen Innendurchmesser D aufweisen, dessen Betrag in dem oben genannten Bereich liegt.

Generell sei an dieser Stelle klargestellt, dass es sich bei dem hergestellten Vorgarn 2 um ein Garn mit einem relativ geringen Anteil an Umwindefasern, bzw. um ein Garn, bei dem die Umwindefasern relativ locker um den inneren Kern geschlungen sind, handelt, so dass das Vorgarn 2 verzugsfähig bleibt. Dies ist entscheidend, da das hergestellte Vorgarn 2 an einer nachfolgenden Textilmaschine (beispielsweise einer Ringspinnmaschine) nochmals mit Hilfe eines Streckwerks verzogen werden muss, um zu einem herkömmlichen Garn weiterverarbeitet werden zu können, das beispielsweise auf einer Webmaschine zu einem Stoff verarbeitet werden kann.

Im Hinblick auf die Luftdüsen 18 sei an dieser Stelle zudem rein vorsorglich erwähnt, dass diese in der Regel so ausgerichtet sein sollten, dass sie gemeinsam eine gleichgerichtete Luftströmung mit einem einheitlichen Drehsinn erzeugen. Vorzugsweise sind die einzelnen Luftdüsen 18 hierbei rotationssymmetrisch zueinander angeordnet. Zudem sei darauf hingewiesen, dass die Neigung der Luftdüsen 18 bezogen auf die Längsachse L des Abzugskanals 5 in gewissen Grenzen gewählt werden kann. So könnten die Luftdüsen 18 beispielsweise senkrecht zur genannten Längsachse L verlaufen (siehe in Figur 2 links gezeigte Luftdüse 18). Denkbar ist selbstverständlich auch eine gewisse Schrägstellung, so dass der Winkel zwischen einer nicht gezeigten Mittelachse der Luftdüse 18 und der Längsachse L von 90° abweicht (siehe in Figur 2 rechts gezeigte Luftdüse 18). Generell sollte die Neigung aller Luftdüsen 18 gleich sein. Die Darstellung in Figur 2 wurde also nur gewählt, um prinzipiell zu zeigen, dass generell unterschiedliche Neigungen der Luftdüsen 18 denkbar sind.

Während Figur 2 ein bereits bekanntes Garnbildungselement 17 mit einer senkrecht zur Längsachse L des Abzugskanals 5 verlaufenden Stirnseite 6 zeigt, sind den Figuren 3b bis 7b Ausführungsbeispiele erfindungsgemäßer Garnbildungselemente 17 zu entnehmen, wobei aus Übersichtsgründen immer nur der Bereich des die Einlassmündung 3 umgebenden Stirnseite 6 sowie ein Stück der sich daran anschließenden Wandung 30 des Garnbildungselements 17 gezeigt ist.

Wie nun beispielsweise Figur 3b zeigt, zeichnet sich das erfindungsgemäße Garnbildungselement 17 dadurch aus, dass die genannte Stirnfläche, die Teil der Wandung 30 des Garnbildungselements 17 ist, leicht nach innen geneigt ist. Mit anderen Worten: Das Garnbildungselement 17 umfasst eine die Einlassmündung 3 umgebende Stirnseite 6, die zumindest abschnittsweise die Form eines Kegelstumpfs 27 aufweist, wobei die Deckfläche 7 des Kegelstumpfs 27 zwischen der Grundfläche 8 des Kegelstumpfs 27 und dem Auslass 4 des Garnbildungselements 17 angeordnet ist.

Hinsichtlich der verwendeten Begrifflichkeiten im Zusammenhang mit dem Kegelstumpf 27 wird auf Figur 3a verwiesen, der zu entnehmen ist, dass es sich bei der Deckfläche 7 um die Kreisfläche mit dem kleineren Radius und bei der Grundfläche 8 um die Kreisfläche mit dem größeren Radius handelt. Die Mantelfläche 29 ist schließlich die Fläche, die die Grundfläche 8 mit der Deckfläche 7 verbindet. Die Mantellinien 28 sind die Linien, die auf der Mantelfläche 29 liegen und in einer Ebene mit der Kegelachse K verlaufen, die wiederum die Rotationsachse des Kegelstumpfs 27 darstellt.

Wie den einzelnen Ausführungsbeispielen gemäß den Figuren 3b bis 7b zu entnehmen ist, weist das erfindungsgemäße Garnbildungselement 17 eine Stirnseite 6 auf, die zumindest abschnittsweise die oben genannte Kegelstumpfform aufweist, wobei der aus Übersichtsgründen ausschließlich in Figur 3b gezeigte Winkel α zwischen der Längsachse L des Abzugskanals 5 und einer beliebigen Mantellinie 28 des Kegelstumpfs 27 einen Betrag aufweist, der größer als 70° und kleiner als 90° ist. Der genannte Bereich bildet damit einen relativ flachen Konus, der damit auch nur eine geringe Trichterwirkung besitzt.

Vorzugsweise bildet der kegelstumpfförmige Bereich die gesamte Stirnseite 6 des Garnbildungselements 17, die die Einlassmündung 3 umgibt und die die den Abzugskanal 5 begrenzende Innenfläche 19 des Garnbildungselements 17 und eine Außenfläche 10 desselben verbindet, die vorzugsweise konzentrisch zur genannten Innenfläche 19 verläuft (zumindest in einem ersten sich an die Stirnseite 6 anschließenden Bereich). Eine entsprechende Ausführung ist in Figur 3b gezeigt.

Ferner ist es denkbar, dass der Übergang 11 zwischen der Stirnseite 6 des Garnbildungselements 17 und der genannten Außenfläche 10 desselben abgerundet ist (Figuren 4a und 4b). Alternativ oder zusätzlich kann auch der Übergangsbereich 9 zwischen der Stirnseite 6 des Garnbildungselements 17 und dem Abzugskanal 5 abgerundet sein (Figur 4b).

Die Figuren 5a und 5b zeigen Lösungen, bei denen die Stirnseite 6 des Garnbildungselements 17 neben dem genannten Bereich mit der Form eines Kegelstumpfs 27 einen weiteren Bereich umfasst, der ebenfalls die Form eines Kegelstumpfs 27 aufweist. Die Stirnseite 6 umfasst also vorzugsweise einen ersten kegelstumpfförmigen Bereich 13 und einen zweiten kegelstumpfförmigen Bereich 14.

Vorzugsweise ist der Winkel ε zwischen einer Mantellinie 28 des ersten kegelstumpfförmigen Bereichs 13 und der Längsachse L des Abzugskanals 5 größer als der Winkel δ zwischen einer Mantellinie 28 des zweiten kegelstumpfförmigen Bereichs 14 und der Längsachse L des Abzugskanals 5 (Figur 5b). Für manche Fälle kann jedoch auch eine gegenteilige Ausführung von Vorteil sein, wie sie in Figur 5a gezeigt ist.

Die Figuren 6a und 6b zeigen, dass die Stirnseite 6 des Garnbildungselements 17 teilweise auch durch eine Fase 12 gebildet sein kann, wobei der Winkel β zwischen einer Mantellinie 28 des Kegelstumpfs 27, der durch die Fase 12 beschrieben wird, und der Längsachse L des Abzugskanals 5 vorzugsweise in dem bereits in der allgemeinen Beschreibung genannten Bereich liegt. Die Fase 12 bildet prinzipiell den oben beschriebenen zweiten kegelstumpfförmigen Bereich 14.

Des Weiteren ist den Figuren 7a und 7b zu entnehmen, dass die Form der Außenfläche 10 des Garnbildungselements 17 und/oder die Form der Innenfläche 19 des Garnbildungselements 17 von der Form eines Zylinders abweichen und/oder Abstufungen aufweisen kann.

Abschließend zeigt Figur 8 ausschnittsweise einen Querschnitt durch eine weitere Spinndüse 22. Neben Luftdüsen 18, die der Bildung der bereits beschriebenen Wirbelluftströmung während des Normalbetriebs und damit nach einem Anspinnvorgang dienen, umfasst die Spinndüse 22 darüber hinaus eine oder mehrere Anspinnluftdüsen 33, über die während eines Anspinnvorgangs (ebenfalls) Druckluft in die Wirbelkammer 15 eingebracht werden kann.

Mit anderen Worten ist es also von Vorteil, wenn die Spinndüse 22 spezielle Anspinnluftdüsen 33 aufweist, die ausschließlich oder gemeinsam mit den Luftdüsen 18 während eines Anspinnvorgangs mit Druckluft beschickt werden. Bei dem Anspinnvorgang handelt es sich um die Anfangssequenz der Vorgarnherstellung, bei der der Faserverband 1 in die bis dahin leere Wirbelkammer 15 eingeführt und dort zu einem Vorgarn 2 verdreht wird. Der hierdurch gebildete Vorgarnabschnitt wird bei weiterhin andauernder Zufuhr und Verdrehung des Faserverbands 1 über eine entsprechende Abzugseinrichtung 24 nach Verlassen des Abzugskanals 5 übernommen und mit einer sich drehenden Hülse 32 in Kontakt gebracht. Im Anschluss daran erfolgt der Normalbetrieb der Spinndüse 22, bei der kontinuierlich weiteres Vorgarn 2 aus dem zugeführten Faserverband 1 hergestellt und aus der Spinndüse 22 abgezogen wird.

Während es von Vorteil sein kann, während des Normalbetriebs nur die Luftdüsen 18 und während des Anspinnvorgangs ausschließlich die Anspinnluftdüsen 33 mit Druckluft zu beaufschlagen (beide sollten mit der Längsachse L des Abzugskanals 5 unterschiedliche Winkel einschließen), kann es ebenso Vorteile mit sich bringen, wenn die Anspinnluftdüsen 33 auch während des Normalbetriebs mit Druckluft beaufschlagt werden. Insbesondere sollten die Anspinnluftdüsen 33 hierbei gegenüber der Längsachse L des Abzugskanals 5 geneigt sein, um eine Luftströmung generieren zu können, die sich zumindest ein Stück weit in den Abzugskanal 5 erstreckt (der Winkel zwischen der Längsachse L und einer Mittelachse der Anspinnluftdüsen 33 bzw. deren Richtungsvektoren sollte also von 90° abweichen). Hierdurch wird schließlich verhindert, dass Luft entgegen der Bewegungsrichtung des Vorgarns 2 durch den Abzugskanal 5 in Richtung dessen Einlassmündung 3 strömt.

Die vorliegende Erfindung ist nicht auf die dargestellten und beschriebenen Ausführungsbeispiele beschränkt. Abwandlungen im Rahmen der Patentansprüche sind möglich.

### Bezugszeichenliste

- 1: Faserverband
- 2: Vorgarn
- 3: Einlassmündung des Garnbildungselements
- 4: Auslass des Garnbildungselements
- 5: Abzugskanal
- 6: Stirnseite des Garnbildungselements
- 7: Deckfläche des Kegelstumpfs
- 8: Grundfläche des Kegelstumpfs
- 9: Übergangsbereich zwischen der Stirnseite des Garnbildungselements und dem Abzugskanal
- 10: Außenfläche des Garnbildungselements
- 11: Übergang zwischen der Stirnseite des Garnbildungselements und der Außenfläche desselben
- 12: Fase
- 13: erster kegelstumpfförmiger Bereich
- 14: zweiter kegelstumpfförmiger Bereich
- 15: Wirbelkammer
- 16: Einlauföffnung
- 17: Garnbildungselement
- 18: Luftdüse
- 19: den Abzugskanal begrenzende Innenfläche des Garnbildungselements
- 20: Changierelement
- 21: Streckwerkswalze
- 22: Spinndüse
- 23: Drehachse der Streckwerkswalze
- 24: Abzugseinrichtung
- 25: Spulvorrichtung
- 26: Wirbelkammerwandung
- 27: Kegelstumpf
- 28: Mantellinie des Kegelstumpfs
- 29: Mantelfläche des Kegelstumpfs
- 30: Wandung des Garnbildungselements
- 31: Abzugswalze
- 32: Hülse
- 33: Anspinnluftdüse

- α: Winkel zwischen einer Mantellinie des Kegelstumpfs und dessen Kegelachse
- β: Winkel zwischen der Fase und einer Längsachse des Abzugskanals
- δ: Winkel zwischen einer Mantellinie des zweiten kegelstumpfförmigen Bereichs und der Längsachse des Abzugskanals
- ε: Winkel zwischen einer Mantellinie des ersten kegelstumpfförmigen Bereichs und einer Längsachse des Abzugskanals

- D: Innendurchmesser des Abzugskanals
- L: Längsachse des Abzugskanals
- K: Kegelachse

## Patentansprüche

1. Garnbildungselement (17) für eine Vorspinnmaschine, mit der aus einem Faserverband (1) mit Hilfe von Druckluft Vorgarn (2) herstellbar ist,
• wobei das Garnbildungselement (17) eine Einlassmündung (3) für Fasern des Faserverbands (1) umfasst, und
• wobei das Garnbildungselement (17) einen Auslass (4) für den Austritt des beim Betrieb der Vorspinnmaschine aus dem Faserverband (1) im Bereich der Einlassmündung (3) des Garnbildungselements (17) hergestellten Vorgarns (2) und einen die Einlassmündung (3) und den Auslass (4) verbindenden Abzugskanal (5) aufweist,
**dadurch gekennzeichnet, dass**
das Garnbildungselement (17) eine die Einlassmündung (3) umgebende Stirnseite (6) umfasst, die zumindest abschnittsweise die Form eines Kegelstumpfs (27) aufweist,
wobei die Deckfläche (7) des Kegelstumpfs (27) zwischen der Grundfläche (8) des Kegelstumpfs (27) und dem Auslass (4) des Garnbildungselements (17) angeordnet ist, und
wobei der Winkel (α) zwischen einer Mantellinie (28) des Kegelstumpfs (27) und dessen Kegelachse (K) einen Betrag aufweist, der kleiner als 90° und größer als 70° ist.

2. Garnbildungselement (17) gemäß dem vorangegangenen Anspruch, **dadurch gekennzeichnet, dass** der Abzugskanal (5) eine Längsachse (L) aufweist, und dass die Längsachse (L) und die genannte Kegelachse (K) parallel oder kollinear zueinander verlaufen.

3. Garnbildungselement (17) gemäß einem der vorangegangenen Ansprüche, **dadurch gekennzeichnet, dass** der Abzugskanal (5) in einem sich an die Einlassmündung (3) anschließenden Bereich einen Innendurchmesser (D) aufweist, dessen Betrag 4 mm bis 12 mm, vorzugsweise 6 mm bis 8 mm, beträgt.

4. Garnbildungselement (17) gemäß einem der vorangegangenen Ansprüche, **dadurch gekennzeichnet, dass** das Garnbildungselement (17) im Bereich der Einlassmündung (3) eine zylindrische Wandung (30) mit einer zylindrischen Außenfläche (10) und einer zylindrischen, den Abzugskanal (5) begrenzenden, Innenfläche (19) aufweist, wobei die Innenfläche (19) und die Außenfläche (10) konzentrisch verlaufen und wobei die gesamte, die Außenfläche (10) und die Innenfläche (19) verbindende, Stirnseite (6) des Garnbildungselements (17) die Form eines Kegelstumpfs (27) aufweist.

5. Garnbildungselement (17) gemäß einem der vorangegangenen Ansprüche, **dadurch gekennzeichnet, dass** der Übergangsbereich (9) zwischen der Stirnseite (6) und dem Abzugskanal (5) und/oder der Übergang (11) zwischen der Stirnseite (6) und einer Außenfläche (10) des Garnbildungselements (17) abgerundet ist.

6. Garnbildungselement (17) gemäß einem der vorangegangenen Ansprüche, **dadurch gekennzeichnet, dass** das Garnbildungselement (17) im Bereich der Stirnseite (6) eine Fase (12) aufweist, welche ebenfalls die Form eines Kegelstumpfs (27) aufweist, wobei die Grundfläche (8) des die Fase (12) bildenden Kegelstumpfs (27) zwischen der Deckfläche (7) dieses Kegelstumpfs (27) und dem Auslass (4) des Garnbildungselements (17) angeordnet ist.

7. Garnbildungselement (17) gemäß dem vorangegangenen Anspruch, **dadurch gekennzeichnet, dass** die Fase (12) mit einer Längsachse (L) des Abzugskanals (5) einen Winkel (β) einschließt, dessen Betrag zwischen 20° und 70°, vorzugsweise zwischen 30° und 60°, liegt.

8. Garnbildungselement (17) gemäß einem der vorangegangenen Ansprüche, **dadurch gekennzeichnet, dass** die Stirnseite (6) neben einem ersten kegelstumpfförmigen Bereich (13) zumindest einen zweiten kegelstumpfförmigen Bereich (14) aufweist, wobei der zweite kegelstumpfförmige Bereich (14) den ersten kegelstumpfförmigen Bereich (13) in einer Draufsicht auf die Stirnseite (6) des Garnbildungselements (17) umgibt.

9. Garnbildungselement (17) gemäß dem vorangegangenen Anspruch, **dadurch gekennzeichnet, dass** sich der zweite kegelstumpfförmige Bereich (14) direkt an den ersten kegelstumpfförmigen Bereich (13) anschließt, wobei beide kegelstumpfförmigen Bereiche vorzugsweise konzentrisch zueinander verlaufen.

10. Vorspinnmaschine zur Herstellung eines Vorgarns (2) aus einem Faserverband (1) mit wenigstens einer Spinnstelle,
- wobei die Spinnstelle eine Wirbelkammer (15) mit einer Einlauföffnung (16) für den Faserverband (1) und ein sich zumindest teilweise in die Wirbelkammer (15) erstreckendes Garnbildungselement (17) aufweist, und
- wobei die Spinnstelle in die Wirbelkammer (15) gerichtete Luftdüsen (18) umfasst, über die Luft in einer vorgegebenen Drehrichtung in die Wirbelkammer (15) einbringbar ist, um dem über die Einlauföffnung (16) zugeführten Faserverband (1) im Bereich einer Einlassmündung (3) des Garnbildungselements (17) eine Drehung in der genannten Drehrichtung zu erteilen,
**dadurch gekennzeichnet, dass**
das Garnbildungselement (17) gemäß einem der vorangegangenen Ansprüche ausgebildet ist.

## Claims

1. A yarn-forming element (17) for a roving machine, with which a roving (2) can be produced from a fiber structure (1) with the help of compressed air,
- wherein the yarn-forming element (17) comprises an intake opening (3) for fibers of the fiber structure (1), and
- wherein the yarn-forming element (17) has an outlet (4) for the emergence of the roving (2) produced from the fiber structure (1) in the area of the intake opening (3) of the yarn-forming element (17) during operation of the roving machine and having a draw-off channel (5), which connects the intake opening (3) and the outlet (4),
**characterized in that**
the yarn-forming element (17) comprises a front end (6), which surrounds the intake opening (3) and has a truncated cone shape (27) in at least some sections,
- wherein the cover surface (7) of the truncated cone (27) is arranged between the base surface (8) of the truncated cone (27) and the outlet (4) of the yarn-forming element (17), and
- wherein the angle (α) between a lateral line (28) of the truncated cone (27) and its cone axis (K) has a value less than 90° and greater than 70°.

2. The yarn-forming element (17) according to the preceding claims, **characterized in that** the draw-off channel (5) has a longitudinal axis (L), and the longitudinal axis (L) and the aforementioned cone axis (K) run parallel or colinear to one another.

3. The yarn-forming element (17) according to any one of the preceding claims, **characterized in that** the draw-off channel (5) has an inside diameter (D) in an area adjacent to the intake opening (3), the amount being 4 mm to 12 mm, preferably 6 mm to 8 mm.

4. The yarn-forming element (17) according to any one of the preceding claims, **characterized in that** the yarn-forming element (17) has a cylindrical wall (30) with a cylindrical outside surface (10) and a cylindrical inside surface (19) bordering the draw-off channel (5) in the area of the intake opening (3), wherein the inside surface (19) and the outside surface (10) run concentrically, and wherein the entire front end (6) of the yarn-forming element (17) connecting the outside surface (10) and the inside surface (19) has a truncated cone shape (27).

5. The yarn-forming element (17) according to any one of the preceding claims, **characterized in that** the transition region (9) between the front end (6) and the draw-off channel (5) and/or the transition (11) between the front end (6) and an outside surface (10) of the yarn-forming element (17) is/are rounded.

6. The yarn-forming element (17) according to any one of the preceding claims, **characterized in that** the yarn-forming element (17) has in the area of the front end (6) a chamfer (12), which is also in a truncated cone shape (27), wherein the base surface (8) of the truncated cone (27) forming the chamber (12) is arranged between the cover surface (7) of this truncated cone (27) and the outlet (4) of the yarn-forming element (17).

7. The yarn-forming element (17) according to any one of the preceding claims, **characterized in that** the chamfer (12) forms an angle (β) with the longitudinal axis (L) of the draw-off channel (5), this angle amounting to between 20° and 70°, preferably between 30° and 60°.

8. The yarn-forming element (17) according to any one of the preceding claims, **characterized in that** the front end (6) has at least one second truncated cone region (14) in addition to a first truncated cone region (13), wherein the second truncated cone region (14) surrounds the first truncated cone region (13) in a top view of the front end (6) of the yarn-forming element (17).

9. The yarn-forming element (17) according to the preceding claim, **characterized in that** the second truncated cone region (14) is connected directly to the first truncated cone region (13) wherein both truncated cone regions preferably run concentrically to one another.

10. A roving machine for producing a roving (2) from a fiber structure (1) having at least one spinneret,
- wherein the spinneret has an eddy chamber (15) with an intake opening (16) for the fiber structure (1) and a yarn-forming element (17) extending at least partially into the eddy chamber (15), and
- wherein the spinneret comprises air jets (18) directed into the eddy chamber (15), by means of which air can be introduced into the eddy chamber (15) in a predetermined direction of rotation in order to impart a twist in the aforementioned direction of rotation to the fiber structure (1) fed through the intake opening (16) in the region of an intake opening (3) of the yarn-forming element (17),
**characterized in that**
the yarn-forming element (17) is designed according to any one of the preceding claims.

## Revendications

1. Élément de formation de fils (17) pour un banc à broches, au moyen duquel une mèche (2) peut être produite à partir d'un assemblage de fibres (1) à l'aide d'air comprimé,
• l'élément de formation de fils (17) comprenant une ouverture d'entrée (3) pour les fibres de l'assemblage de fibres (1), et
• l'élément de formation de fils (17) présentant une sortie (4) pour la sortie de la mèche (2) produite lors du fonctionnement du banc à broches à partir de l'assemblage de fibres (1) dans la zone de l'ouverture d'entrée (3) de l'élément de formation de fils (17) et un canal d'évacuation (5) reliant l'ouverture d'entrée (3) et la sortie (4),
**caractérisé en ce que**
l'élément de formation de fils (17) comprend une face frontale (6) entourant l'ouverture d'entrée (3), qui présente au moins par sections la forme d'un cône tronqué (27),
la surface de recouvrement (7) du cône tronqué (27) étant agencée entre la surface de base (8) du cône tronqué (27) et la sortie (4) de l'élément de formation de fils (17), et
l'angle (a) entre une génératrice (28) du cône tronqué (27) et son axe de cône (K) présentant une valeur qui est inférieure à 90° et supérieure à 70°.

2. Élément de formation de fils (17) selon la revendication précédente, **caractérisé en ce que** le canal d'évacuation (5) présente un axe longitudinal (L) **et en ce que** l'axe longitudinal (L) et ledit axe de cône (K) s'étendent parallèlement ou colinéairement l'un par rapport à l'autre.

3. Élément de formation de fils (17) selon l'une des revendications précédentes, **caractérisé en ce que** le canal d'évacuation (5) présente, dans une zone adjacente à l'ouverture d'entrée (3), un diamètre intérieur (D), dont la valeur est de 4 mm à 12 mm, de préférence de 6 mm à 8 mm.

4. Élément de formation de fils (17) selon l'une des revendications précédentes, **caractérisé en ce que** l'élément de formation de fils (17) présente, dans la zone de l'ouverture d'entrée (3), une paroi cylindrique (30) comportant une surface extérieure (10) cylindrique et une surface intérieure (19) cylindrique limitant le canal d'évacuation (5), la surface intérieure (19) et la surface extérieure (10) s'étendant de manière concentrique et la face frontale (6) entière de l'élément de formation de fils (17), qui relie la surface extérieure (10) et la surface intérieure (19), présentant la forme d'un cône tronqué (27).

5. Élément de formation de fils (17) selon l'une des revendications précédentes, **caractérisé en ce que** la zone de transition (9) entre la face frontale (6) et le canal d'évacuation (5) et/ou la transition (11) entre la face frontale (6) et une surface extérieure (10) de l'élément de formation de fils (17) sont arrondies.

6. Élément de formation de fils (17) selon l'une des revendications précédentes, **caractérisé en ce que** l'élément de formation de fils (17) présente, dans la zone de la face frontale (6), un chanfrein (12), lequel présente également la forme d'un cône tronqué (27), la surface de base (8) du cône tronqué (27) formant le chanfrein (12) étant agencée entre la surface de recouvrement (7) dudit cône tronqué (27) et la sortie (4) de l'élément de formation de fils (17).

7. Élément de formation de fils (17) selon la revendication précédente, **caractérisé en ce que** le chanfrein (12) forme avec un axe longitudinal (L) du canal d'évacuation (5) un angle (β), dont la valeur est comprise entre 20° et 70°, de préférence entre 30° et 60°.

8. Élément de formation de fils (17) selon l'une des revendications précédentes, **caractérisé en ce que** la face frontale (6) présente, en plus d'une première zone en forme de cône tronqué (13), au moins une seconde zone en forme de cône tronqué (14), la seconde zone en forme de cône tronqué (14) entourant la première zone en forme de cône tronqué (13) dans une vue de dessus de la face frontale (6) de l'élément de formation de fils (17).

9. Élément de formation de fils (17) selon la revendication précédente, **caractérisé en ce que** la seconde zone en forme de cône tronqué (14) est directement adjacente à la première zone en forme de cône tronqué (13), les deux zones en forme de cône tronqué s'entendant de préférence de manière concentrique l'une par rapport à l'autre.

10. Banc à broches pour la production d'une mèche (2) à partir d'un assemblage de fibres (1) comportant au moins un poste de filage,
- le poste de filage présentant une chambre de turbulence (15) comportant une ouverture d'introduction (16) destinée à l'assemblage de fibres (1) et un élément de formation de fils (17) s'étendant au moins partiellement dans la chambre de turbulence (15), et
- le poste de filage comprenant des buses d'air (18) dirigées dans la chambre de turbulence (15), par l'intermédiaire desquelles de l'air peut être introduit dans la chambre de turbulence (15) dans un sens de rotation prédéterminé afin de fournir à l'assemblage de fibres (1) alimenté à travers l'ouverture d'introduction (16) une rotation dans ledit sens de rotation dans la zone d'une ouverture d'entrée (3) de l'élément de formation de fils (17),
**caractérisé en ce que**
l'élément de formation de fils (17) est conçu selon l'une des revendications précédentes.
